# EUROPÄISCHE PATENTSCHRIFT

(11) **EP 3 653 805 B1**
(45) Veröffentlichungstag und Bekanntmachung des Hinweises auf die Patenterteilung: **02.06.2021**
(21) Anmeldenummer: 19209303.7
(22) Anmeldetag: 15.11.2019
(51) Int. Cl.: E04F 13/06, E04D 13/15, E04B 1/76, E04B 1/68, E04D 13/158

(54) **ANSCHLUSSPROFIL**
CONNECTION PROFILE
PROFIL DE RACCORDEMENT

(30) Priorität: 19.11.2018 AT 510142018
(43) Veröffentlichungstag der Anmeldung: 20.05.2020
(73) Patentinhaber: K-Uni Kunststoffproduktions- und Handels-GmbH, 9500 Villach (AT)
(72) Erfinder: PESSENTHEINER, Sandro, 9523 Landskron (AT)
(74) Vertreter: Babeluk, Michael

(56) Entgegenhaltungen:
- AT-B1- 506 993
- DE-A1-102012 223 268
- DE-U1-202010 016 891

## Beschreibung

Die Erfindung betrifft ein Anschlussprofil, geeignet für die Abdichtung eines waagrechten Übergangs zwischen einem Bauteil eines Gebäudes, vorzugsweise einer Attikaabdeckung, und einer Wärmedämmung oder Putzschicht.

Im Bereich des waagrechten Übergangs zwischen einer putzbeschichteten Fassade und einer Dachkonstruktion oder Attikaabdeckung muss darauf geachtet werden, dass keine Feuchtigkeit bzw. kein Regenwasser in den Fassadenaufbau und/oder das angrenzende Bauteil eindringt. Dieses Problem stellt sich insbesondere, wenn die Fassade eine Wärmedämmung mit entsprechenden Dämmplatten aufweist. Zu diesem Zweck werden üblicherweise Fugendichtbänder zwischen der putzbeschichteten Fassade und dem jeweils angrenzenden Bauteil eingesetzt. Der Einbau derartiger Fugendichtbänder ist allerdings mit einem beachtlichen Aufwand verbunden und muss von Fachkräften durchgeführt werden, damit die gewünschte Dichtfunktion sichergestellt wird. In vielen Fällen kommt es nach einiger Zeit im Übergangsbereich zwischen der Putzschicht und beispielsweise einer Attikaabdeckung zu Leckagen, welche das Eindringen von Feuchte oder Regenwasser in den Fassadenaufbau ermöglicht und langfristig Beschädigungen hervorruft.

Aus der DE 20 2010 016 891 U1 ist dazu eine Dichtungsanordnung, für den Übergang zwischen einer putzbeschichteten Fassade und einer Dachkonstruktion bekannt geworden, die auch als Unterkonstruktion für eine Attika-Abdeckung dient. Dabei bildet ein aus Aluminium, Edelstahl oder verzinktem Stahlblech bestehendes Profil eine umschließende Einheit um den oberen Abschluss der Wärmedämmung. Das Profil besteht aus einem Befestigungsschenkel auf der Rückseite der Wärmedämmung, der an der Attikawand befestigt wird, einem Begrenzungsschenkel an der oberen Abschlussseite der Dämmplatte und einem außerhalb der Fassadenbeschichtung freiliegenden Dichtungs- und Abtropfschenkel, in dem ein Armierungsgewebe in ein elastisches Klebeband eingepresst ist, dass auch zur thermischen Trennung dient. Nachteilig ist der relativ große Aufwand zur Anbringung des großvolumigen Blechprofils an der Attikawand, welche bereits vor der Verlegung der Wärmedämmung erfolgen muss.

Weiters ist aus der AT 506 993 B1 eine wärmebrückenfreie, wärmegedämmte Attika bekannt geworden, bei der in einer oberen, stirnseitigen Ausnehmung einer Dämmplatte der Wärmedämmung ein Ringanker eingegossen wird, der zur Befestigung einer Randplatte verwendet wird, die die Dämmplatte stirnseitig abdeckt. An dieser Randplatte wird eine Randverblechung befestigt, die eine über die Fassade vorstehende Tropfnase aufweist. Nachteilig ist der relative große bauseitige Aufwand zur Herstellung der Randverblechung.

Für den Übergang zwischen einem Bauteil und der angrenzenden Wärmedämmung einer Fassade sind auch Dichtprofile vorbekannt (siehe beispielsweise EP 0 530 653 B1), die mittels einer Klebebefestigung, beispielsweise eines Doppelklebebandes, am Bauteil befestigt werden und in einer U-förmigen Aufnahme des Profils ein komprimiertes Dichtband aufweisen, das nach dem Abschluss der Putzarbeiten zur Expansion freigegeben wird. Dazu wird eine Deckleiste, die das komprimierte Dichtband abdeckt, mittels einer Folie aus deren Eingriffsverbindung gelöst und stellt nach der Expansion eine dauerhafte Abdichtung bereit. In nachteiliger Weise müsste das Dichtprofil beim Übergang zu einer waagrechten Attikaabdeckung bereits vor dem Anbringen der Dämmplatten passgenau an der Unterseite des Bauteils angeklebt werden.

Die Dokumente DE 10 2009 034 445 A1 und DE 10 2012 223 268 A1 zeigen jeweils Anschlussprofile für an Putz angrenzende Bauteile mit einem Einputzschenkel und einer Putzkante, wobei jeweils vom Anschlussprofil abstehende und am Bauteil anliegende Dichtelemente in Form einer flexiblen Abdecklippe oder Schutzlippe vorgesehen sind. Derartige Anschlussprofile sind jedoch am Übergang zu einer waagrechten Attikaabdeckung ungeeignet, da Regenwasser und Feuchtigkeit nur unzureichend abgeführt werden können.

Aufgabe der Erfindung ist es, die genannten Nachteile zu vermeiden und ein das Eindringen von Feuchte und Regenwasser in einen Fassadenaufbau, insbesondere mit Wärmedämmung, zuverlässig verhinderndes Anschlussprofil bereitzustellen. Das Anschlussprofil soll einfach herstellbar und problemlos montierbar sein.

Erfindungsgemäß wird dies durch ein Anschlussprofil mit folgenden Merkmalen gelöst:
einen Basisschenkel der zwischen dem Bauteil und der Wärmedämmung einführbar ausgeführt ist und eine Aufnahme für ein in Richtung Bauteil expandierbares Dichtband aufweist, das von einem entfernbaren Haltemittel in einem komprimierten Ausgangszustand gehalten ist,
einen Einputzschenkel, der vom Basisschenkel auf der vom Dichtband abgewandten Seite fortragend ausgeführt ist und eine Putzabzugskante aufweist, sowie
einen Wetterschenkel, der vom Anschlussprofil abstehend ausgeführt ist, mit dem Einputzschenkel einen spitzen Winkel einschließt und in einer Abtropfkante endet.

Der Basisschenkel des erfindungsgemäßen Anschlussprofils, das bevorzugt aus Kunststoff besteht und mittels Spritzgussverfahren hergestellt wird, kann bei der Montage auf einfache Weise in eine bestehende oder zuvor hergestellte Fuge oder Ausnehmung zwischen der Stirnfläche der obersten Dämmplatte und dem angrenzenden Bauteil (z.B. Attikaabdeckung) eingeschoben werden, bis der Einputzschenkel an der Außenfläche der Dämmplatte anliegt, auf die zuvor eine Spachtelmasse aufgetragen wurde. Eine passgenaue Klebebefestigung des Anschlussprofils am angrenzenden Bauteil als Montagehilfe kann dadurch entfallen.

Die Erfindung wird im Folgenden anhand eines Ausführungsbeispiels näher erläutert. Es zeigen:
- Fig. 1: ein erfindungsgemäßes Anschlussprofil im Ausgangszustand des Profils in einer Schnittdarstellung;
- Fig. 2: das Anschlussprofil gemäß Fig. 1 nach dem Entfernen des Haltemit-tels in einer Schnittdarstellung;
- Fig. 3: das Anschlussprofil gemäß Fig. 1 in eingebautem Zustand und ab-geschlossenen Verputzarbeiten in einer Schnittdarstellung;
- Fig. 4: eine vergrößerte Darstellung eines Details A in Fig. 3; sowie
- Fig. 5: eine dreidimensionale Darstellung des Anschlussprofils im Aus-gangszustand gemäß Fig. 1.

Das in den Fig. 1 bis Fig. 5 dargestellte Ausführungsbeispiel der Erfindung, zeigt ein Anschlussprofil 1, dessen Basisschenkel 2 zur dauerhaften Abdichtung eines waagrechten Übergangs in den Spalt zwischen einem Bauteil 20 (hier eine Attikaabdeckung 20', beispielsweise eine Deckplatte aus Holz) und der oberen Dämmplatte einer Wärmedämmung 21 eingesetzt wird. Das Anschlussprofil 1 bzw. dessen Basisschenkel 2 kann auch in eine zuvor hergestellte Aussparung 26 (siehe Fig. 4) an der Stirnseite der oberen Dämmplatte eingeschoben werden und am Bauteil 20 anliegen. Das Bauteil 20 kann auch ein Teil einer Dach- oder Balkonkonstruktion sein, an welche eine wärmegedämmte Putzfassade anschließt.

Der Basisschenkel 2 des Profils weist eine Aufnahme 5 für ein in Richtung Bauteil 20 expandierbares Dichtband 6 auf, das von einem entfernbaren Haltemittel 7 in einem komprimierten Ausgangszustand gehalten ist. Weiters weist das Anschlussprofil 1 einen Einputzschenkel 3 auf, der auf der vom Dichtband 6 abgewandten Seite im Wesentlichen rechtwinkelig am Basisschenkel 2 angeordnet ist und an der Außenfläche eine Putzabzugskante 8 aufweist, sowie einen Wetterschenkel 4, der vom Anschlussprofil 1 abstehend und über die Putzoberfläche vorstehend ausgeführt ist und in einer Abtropfkante 9 endet. In der bestimmungsgemäßen Einbaulage (siehe Fig. 3, Fig. 4) ist der Wetterschenkel 4 vom Bauteil 20 und der Ebene der Putzschicht 22 wegragend ausgeführt.

Typischerweise schließt der Wetterschenkel 4 mit dem Einputzschenkel 3 einen spitzen Winkel, beispielsweise einen Winkel zwischen 25° und 85°, bevorzugt zwischen 30° und 70°, vorzugsweise einen Winkel von ca. 45°, ein.

Am freien Ende des Basisschenkels 2 kann eine Einführhilfe in Form einer abgerundeten oder V-förmigen Profilkante 18 ausgebildet sein. Dadurch wird die Montage des Profils vereinfacht.

In den Fig. 3 und Fig. 4 ist die Einbausituation des Anschlussprofils 1 dargestellt, wobei das Mauerwerk 23 der Attika, die mit einem Kleber 24 befestigte oberste Dämmplatte der Wärmedämmung 21 und die mit einer Verblechung 28 eingefasste Attikaabdeckung 20' als angrenzendes Bauteil 20 angedeutet sind.

Vor dem Einschieben des Basisschenkels 2 in den Spalt oder die Aussparung 26 zwischen dem Bauteil 20 und der Dämmschicht 21 wird eine Spachtelmasse 25 auf die entsprechende Dämmplatte aufgetragen und der Einputzschenkel 3 in die Spachtelmasse 25 eingedrückt. Nach deren Aushärtung können die Verputzarbeiten mit der Aufbringung der Putzschicht 22 abgeschlossen werden.

Zum Schutz vor Verunreinigungen der Attikaabdeckung 20' und deren Verblechung 28 während der Verputzarbeiten, weist das Anschlussprofil 1 eine abtrennbare Schutzlasche 10 auf, die über eine Sollbruchlinie 11, beispielsweise eine Materialengstelle, an der Putzabzugskante 8 befestigt ist und sich am Wetterschenkel 4 abstützt.

Besonders vorteilhaft ist es, wenn das entfernbare Haltemittel 7, das das Dichtband 6 in einem komprimierten Ausgangszustand hält, als Folienstreifen ausgeführt ist, dessen erster Rand 12 am Basisschenkel 2 befestigt ist und dessen zweiter Rand 13 an der abtrennbaren Schutzlasche 10 fixiert ist (siehe Fig. 1). So kann - nach der Beendigung der Verputzarbeiten - in einem Arbeitsschritt die Schutzlasche 10 und damit der Folienstreifen entfernt und gleichzeitig die Expansion des Dichtbandes 6 ausgelöst werden. Der Zustand des Anschlussprofils 1 nach der Entfernung der Schutzlasche 10 ist in Fig. 2 dargestellt. Im eingebauten Zustand des Anschlussprofils 1 wird die Expansion des Dichtbandes 6 nach der Anlage am Bauteil 20 gestoppt, wodurch eine dauerhafte Abdichtung gewährleistet ist.

Der erste Rand 12 des Folienstreifens kann beispielsweise in einem Klemmbereich 14 des Basisschenkels 2 gehalten sein und der zweite Rand 13 an einem Haltesteg 15 der Schutzlasche 10 durch Klemmen oder Schweißen fixiert sein. Es muss lediglich darauf geachtet werden, dass die Fixierung des Folienstreifens am Haltesteg 15 eine größere Haltekraft aufweist als jene im Klemmbereich 14 des Basisschenkels 2.

Um das Abtrennen der Schutzlasche 10 zu vereinfachen, weist die Schutzlasche 10 einen über den Haltesteg 15 hinausragenden Griffsteg 16 auf. Wird nun der Griffsteg 16 in Richtung des Pfeiles 27 (siehe Fig. 4) bewegt, so wird das Haltemittel 7 (bzw. der Folienstreifen) mit Hebelübersetzung aus dem Klemmbereich 14 des Basisschenkels 2 herausgezogen und die Expansion des Dichtbandes 6 ermöglicht.

Am Einputzschenkel 3 des Anschlussprofils 1 ist ein Armierungsgitter 17, vorzugsweise mit Hilfe eines co-extrudierten Haltestreifens 19, befestigt.

## Patentansprüche

1. Anschlussprofil (1), geeignet für die Abdichtung eines waagrechten Übergangs zwischen einem Bauteil (20) eines Gebäudes, vorzugsweise einer Attikaabdeckung (20'), und einer Wärmedämmung (21) oder Putzschicht (22),
**gekennzeichnet durch,**
einen Basisschenkel (2) der zwischen dem Bauteil (20) und der Wärmedämmung (21) einführbar ausgeführt ist und eine Aufnahme (5) für ein in Richtung Bauteil (20) expandierbares Dichtband (6) aufweist, das von einem entfernbaren Haltemittel (7) in einem komprimierten Ausgangszustand gehalten ist,
einen Einputzschenkel (3), der vom Basisschenkel (2) auf der vom Dichtband (6) abgewandten Seite fortragend ausgeführt ist und eine Putzabzugskante (8) aufweist, sowie
einen Wetterschenkel (4), der vom Anschlussprofil (1) abstehend ausgeführt ist, mit dem Einputzschenkel (3) einen spitzen Winkel einschließt und in einer Abtropfkante (9) endet.

2. Anschlussprofil (1) nach Anspruch 1, **dadurch gekennzeichnet, dass** der Wetterschenkel (4) mit dem Einputzschenkel (3) einen Winkel zwischen 25° und 85°, beispielsweise zwischen 30° und 70°, vorzugsweise einen Winkel von ca. 45°, einschließt.

3. Anschlussprofil (1) nach Anspruch 1 oder 2, **dadurch gekennzeichnet, dass** das Anschlussprofil (1) eine abtrennbare Schutzlasche (10) aufweist, die über eine Sollbruchlinie (11), beispielsweise einer Materialengstelle, an der Putzabzugskante (8) befestigt ist und sich am Wetterschenkel (4) abstützt.

4. Anschlussprofil (1) nach Anspruch 3, **dadurch gekennzeichnet, dass** das Haltemittel (7) als Folienstreifen ausgeführt ist, dessen erster Rand (12) am Basisschenkel (2) befestigt ist und dessen zweiter Rand (13) an der abtrennbaren Schutzlasche (10) befestigt ist.

5. Anschlussprofil (1) nach Anspruch 4, **dadurch gekennzeichnet, dass** der erste Rand (12) des Folienstreifens in einem Klemmbereich (14) des Basisschenkels (2) gehalten ist und dass der zweite Rand (13) des Folienstreifens an einem Haltesteg (15) der Schutzlasche (10) durch Klemmen oder Schweißen fixiert ist.

6. Anschlussprofil (1) nach Anspruch 5, **dadurch gekennzeichnet, dass** die Schutzlasche (10) einen über den Haltesteg (15) hinausragenden Griffsteg (16) zum Abtrennen der Schutzlasche (10) aufweist.

7. Anschlussprofil (1) nach einem der Ansprüche 1 bis 6, **dadurch gekennzeichnet, dass** am Einputzschenkel (3) ein Armierungsgitter (17), vorzugsweise mit Hilfe eines co-extrudierten Haltestreifens (19), befestigt ist.

8. Anschlussprofil (1) nach einem der Ansprüche 1 bis 7, **dadurch gekennzeichnet, dass** am freien Ende des Basisschenkels (2) eine Einführhilfe in Form einer abgerundeten oder V-förmigen Profilkante (18) ausgebildet ist.

9. Anschlussprofil (1) nach einem der Ansprüche 1 bis 8, **dadurch gekennzeichnet, dass** das Anschlussprofil (1) aus Kunststoff besteht und mittels Spritzgussverfahren hergestellt ist.

## Claims

1. Connection profile (1), suitable for sealing a horizontal transition between a component (20) of a building, preferably a parapet covering (20'), and a thermal insulation (21) or plaster layer (22),
**characterised by**
a base leg (2) designed to be insertable between the component (20) and the thermal insulation (21) and having a receptacle (5) for a sealing tape (6) expandable in the direction of the component (20) and held in a compressed initial state by a removable retaining means (7),
a plastering leg (3), which is designed to protrude from the base leg (2) on the side facing away from the sealing strip (6) and comprises a plaster removal edge (8), and
a weatherboard (4), which is designed to protrude from the connection profile (1), forms an acute angle with the plaster leg (3) and ends in a drip edge (9).

2. Connection profile (1) according to claim 1, **characterised in that** the weatherboard (4) encloses an angle of between 25° and 85°, for example between 30° and 70°, preferably an angle of approximately 45°, with the plastering leg (3).

3. Connection profile (1) according to claim 1 or 2, **characterised in that** the connection profile (1) has a detachable protective tab (10) which is fastened to the plaster removal edge (8) via a predetermined breaking line (11), for example a material constriction, and is supported on the weatherboard (4).

4. Connection profile (1) according to claim 3, **characterised in that** the retaining means (7) is designed as a foil strip whose first edge (12) is fastened to the base leg (2) and whose second edge (13) is fastened to the detachable protective tab (10).

5. Connection profile (1) according to claim 4, **characterised in that** the first edge (12) of the foil strip is held in a clamping region (14) of the base leg (2) and **in that** the second edge (13) of the foil strip is fixed to a retaining web (15) of the protective tab (10) by clamping or welding.

6. Connection profile (1) according to claim 5, **characterised in that** the protective tab (10) has a grip web (16) projecting beyond the retaining web (15) for severing the protective tab (10).

7. Connection profile (1) according to one of claims 1 to 6, **characterised in that** a reinforcing grid (17) is fastened to the plastering leg (3), preferably by means of a co-extruded retaining strip (19).

8. Connection profile (1) according to one of claims 1 to 7, **characterised in that** an insertion aid in the form of a rounded or V-shaped profile edge (18) is formed at the free end of the base leg (2).

9. Connection profile (1) according to one of claims 1 to 8, **characterised in that** the connection profile (1) is made of plastic and is produced by means of injection molding.

## Revendications

1. Profil de raccordement (1) approprié pour assurer l'étanchéité d'une transition horizontale entre un élément de construction (20) d'un immeuble, de préférence d'une couverture d'attique (20') et une isolation thermique (21) ou une couche d'enduit (22),
profil **caractérisé par**
- une branche de base (2) réalisée de façon à pouvoir s'insérer entre l'élément de construction (20) et l'isolation thermique (21) et ayant un logement (5) pour une bande d'étanchéité (6) expansible en direction de l'élément de construction (20), cette bande étant maintenue à l'état initial, comprimée par un moyen de retenue (7), amovible,
- une branche sous enduit (3) qui est en saillie en porte-à-faux par rapport à la branche de base (2), du côté opposé à celui de la bande d'étanchéité (6) et ayant une arête de lissage d'enduit (8) ainsi que,
- un jet d'eau (4) en saillie du profil de raccordement (1), formant un angle aigu avec la branche sous enduit (3) et se terminant par une arête d'égouttage (9).

2. Profil de raccordement (1) selon la revendication 1,
**caractérisé en ce que**
le jet d'eau (4) fait avec la branche sous enduit (3), un angle compris entre 25° et 85°, de préférence entre 30° et 70° et de manière préférentielle, d'un angle d'environ 45°.

3. Profil de raccordement (1) selon la revendication 1 ou 2,
**caractérisé en ce que**
le profil de raccordement (1) comporte une patte de protection (10), amovible, fixée par l'intermédiaire d'une ligne de rupture de consigne (11), par exemple, une ligne de réduction d'épaisseur de matière, à l'arête de lissage d'enduit (8) et s'appuyant contre le jet d'eau (4).

4. Profil de raccordement (1) selon la revendication 3,
**caractérisé en ce que**
le moyen de retenue (7) est réalisé sous la forme d'un ruban de film dont le premier bord (12) est fixé à la branche de base (2) et dont le second bord (13) est fixé à la patte de protection (10) amovible.

5. Profil de raccordement (1) selon la revendication 4,
**caractérisé en ce que**
le premier bord (12) de la bande de film est tenu dans une zone de serrage (14) de la branche de base (2) et le second bord (13) de la bande de film est fixé à une branche de maintien (15) de la patte de protection (10) par serrage ou soudage.

6. Profil de raccordement (1) selon la revendication 5,
**caractérisé en ce que**
la patte de protection (10) comporte une branche de prise (16) débordant de l'entretoise de maintien (15) pour séparer la patte de protection (10).

7. Profil de raccordement (1) selon l'une des revendications 1 à 6,
**caractérisé en ce que**
une grille d'armement (17) est fixée à la branche sous enduit (3), de préférence à l'aide d'un ruban de maintien (19) coextrudé.

8. Profil de raccordement (1) selon l'une des revendications 1 à 7,
**caractérisé en ce que**
l'extrémité libre de la branche de base (2) est réalisée comme aide à l'engagement sous la forme d'une arête de profil (18), arrondie ou en forme de V.

9. Profil de raccordement (1) selon l'une des revendications 1 à 8,
**caractérisé en ce que**
le profil de raccordement (1) est en matière plastique et il est fabriqué par injection.
